# EUROPÄISCHE PATENTSCHRIFT

(11) **EP 1 318 092 B1**
(45) Veröffentlichungstag und Bekanntmachung des Hinweises auf die Patenterteilung: **09.07.2008**
(21) Anmeldenummer: 02026781.1
(22) Anmeldetag: 02.12.2002
(51) Int. Cl.: B65H 19/18

(54) **Verfahren und Vorrichtung zum Verbinden von Materialbahnen**
Method and device for the splicing of material webs
Méthode et dispositif pour le raccordement de bandes de matériau

(30) Priorität: 05.12.2001 DE 10159529
(43) Veröffentlichungstag der Anmeldung: 11.06.2003
(73) Patentinhaber: Focke & Co. (GmbH & Co. KG), 27283 Verden (DE)
(72) Erfinder: Focke, Heinz, 27283 Verden (DE); Blome, Hermann, 27337 Blender (DE)
(74) Vertreter: Bolte, Erich

(56) Entgegenhaltungen:
- GB-A- 859 386
- US-A- 4 415 127

## Beschreibung

Die Erfindung betrifft ein Verfahren zum (halbautomatischen) Verbinden von Materialbahnen aus Verpackungsmaterial, nämlich einer ablaufenden Bahn - Ablaufbahn - mit einer neuen Bahn - Neubahn - mittels Tape. Weiterhin betrifft die Erfindung eine Vorrichtung zur Durchführung des Verfahrens.

Die fortlaufenden Versorgung von Verpackungsmaschinen mit bahnförmigem Verpackungsmaterial ist bei zunehmender Leistung der Verpackungsmaschinen und dadurch bedingtem hohen Materialverbrauch ein besonderes Problem. Es geht darum, eine neue Materialbahn an eine ablaufende Materialbahn bei Verbrauch einer zugeordneten Bobine anzuschließen. Bekannt sind manuelle Verbindungsaggregate - Splice-Vorrichtungen -, aber auch vollautomatisch arbeitende Einrichtungen. Letztere sind apparativ sehr aufwendig und darüber hinaus störanfällig. Derartige Vorrichtungen wurden bereits in US 4,415,127 und GB 859 386 offenbart.

Der Erfindung liegt die Aufgabe zugrunde, Maßnahmen für eine rationelle Verbindung von Materialbahnen vorzuschlagen, die eine hohe Leistung ermöglichen bei geringem apparativen Aufwand und hoher Sicherheit gegen Störanfälligkeit.

Zur Lösung dieser Aufgabe ist das erfindungsgemäße Splice-Verfahren durch folgende Merkmale gekennzeichnet:
a) die Ablaufbahn wird bei Einleitung des Splice-Vorgangs während der fortlaufenden Bewegung mit einem beidseitig klebenden Tape versehen,
b) ein vorbereitetes Ende - Anfangsstück - der Neubahn wird in einem Abstand von der Ablaufbahn bereitgehalten,
c) zur Verbindung mit der Ablaufbahn wird das Anfangsstück der Neubahn an die Ablaufbahn gedrückt, wenn das mit der Ablaufbahn geförderte Tape dem Anfangsstück der Neubahn gegenüberliegt,
d) unmittelbar nach Verbindung von Ablaufbahn und Neubahn wird die Ablaufbahn durchtrennt.

Bei diesem Verfahren wird die Zuführung des bahnförmigen Verpackungsmaterials nicht unterbrochen, sondern im Wesentlichen mit unveränderter Fördergeschwindigkeit aufrecht erhalten.

Die Neubahn wird erfindungsgemäß so vorbereitet, dass ein insbesondere durch Druckmarken oder andere Kennzeichen an der Bahn vorbestimmbares Anfangsstück in exakter Relativlage gegenüber der Ablaufbahn bereitgehalten und bei im Wesentlichen unveränderter Fördergeschwindigkeit durch die Ablaufbahn über das doppelseitig klebenden Tape mitgenommen. Von besonderer Bedeutung ist die Zuführung des Tapes zur Ablaufbahn durch einen Tapeförderer bzw. eine Taperolle, die kurzfristig auf die Bewegungsgeschwindigkeit der Ablaufbahn beschleunigt wird zur Übergabe des Tapes an diese.

Die erfindungsgemäße Vorrichtung umfasst eine Splice-Einheit mit jeder Bahn zugeordneter Bahnwalze, von denen mindestens eine achsparallel verstellbar ist zur Schaffung von unterschiedlichen Abständen der benachbarten Bahnwalzen voneinander. Des Weiteren ist jeder Bahnwalze eine Taperolle zugeordnet. Diese ist jeweils mit einem Trennmesser versehen, welches in korrekter Relativstellung zum Tape die Ablaufbahn durchtrennt, und zwar im Zusammenwirken mit der jeweiligen Bahnwalze.

Weitere Einzelheiten und Vorteile der Erfindung werden nachfolgend anhand eines Ausführungsbeispiels der Vorrichtung näher erläutert. Es zeigt:
- Fig. 1: eine Bobinenwechselvorrichtung in Seitenansicht,
- Fig. 2: eine Einzelheit der Fig. 1, nämlich eine Splice-Einheit, in einer Queransicht gemäß Pfeil II in Fig. 1 bei vergrößertem Maßstab,
- Fig. 3: die Vorrichtung gemäß Fig. 1 bei veränderter Relativstellung von Aggregaten,
- Fig. 4: eine weitere Darstellung der Vorrichtung gemäß Fig. 1 und Fig. 3,
- Fig. 5: die Splice-Einheit in einem Ausschnitt V der Fig. 1, in vergrößertem Maßstab,
- Fig. 6 bis Fig. 8: die Splice-Einheit entsprechend Fig. 5 bei jeweils veränderter Relativstellung von Aggregaten im Verlaufe eines Splice-Vorgangs,
- Fig. 9: einen Querschnitt bzw. eine Queransicht der Splice-Einheit in einer Schnittebene IX-IX der Fig. 5.

Die als Ausführungsbeispiel gezeigte Vorrichtung kommt in Verbindung mit einer Verpackungsmaschine, insbesondere für Zigaretten, zum Einsatz. Bei Zigarettenpackungen wird bahnförmiges Verpackungsmaterial verarbeitet. Dieses wird in gewickelter Form, nämlich als Bobine, zur Verfügung gestellt. Eine in Fig. 1 gezeigte Bobinenwechselvorrichtung weist zwei drehend angetriebene Tragzapfen 10, 11 für je eine Bobine auf. Die Bobinen sind üblicherweise mit einem zylindrischen Kern 12 versehen, der eine Mittenöffnung definiert für den Eintritt des Tragzapfens 10, 11.

Auf den im Abstand voneinander angeordneten, achsparallelen Tragzapfen 10,11 befindet sich eine Bobine, nämlich Ablaufbobine 14, von der eine Bahn, nämlich Ablaufbahn 13, abgezogen wird. Auf dem jeweils anderen Tragzapfen 11, 10 befindet sich eine komplette Bobine, nämlich Neubobine 16, mit einer beim Bobinenwechsel anzuschließenden neuen Bahn, also einer Neubahn 15 16. Beide Bahnen 13, 15 laufen über versetzt zu den Tragzapfen 10, 11 angeordnete Umlenkwalzen 17, 18 unter Bildung eines vertikalen Förderabschnitts zwischen diesen Umlenkwalzen 17, 18 in eine horizontale Förderstrecke zu einer mittig zwischen den Tragzapfen 10, 11 angeordneten Splice-Einheit 19. Im Bereich der horizontalen Förderstrecke der Bahnen 13, 15 ist eine Unterstützung gebildet, nämlich eine Tischplatte 20.

Die Splice-Einheit 19 dient zur Verbindung der bereitgehaltenen Neubahn 15 mit der Ablaufbahn 13 und zum Abtrennen eines Reststücks 21 der Ablaufbahn 13 nach dem Verbindungsvorgang.

Die Splice-Einheit 19 enthält Führungs- und Förderorgane für die beiden Bahnen 13, 15 sowie für ein doppelseitig klebendes Verbindungsetikett, nämlich Tape 22. Die Bahnen 13, 15 sind jeweils durch eine Bahnwalze 23, 24 geführt. In Fig. 5, einer Momentaufnahme bei Beginn eines Bahnwechselvorgangs, ist die Bahnwalze 23 der Ablaufbahn 13 und die Bahnwalze 24 der Neubahn 15 zugeordnet. Die Bahnen 13, 15 laufen jeweils in einem Bereich von 90° um die Bahnwalzen 23, 24 herum, nämlich aus einer horizontalen Förderebene in eine vertikale Abförderebene. Die Bahnwalzen 23, 24 sind achsparallel und mit einem veränderbaren Abstand voneinander gelagert, derart, dass zwischen den Bahnwalzen 23, 24 ein Spalt unterschiedlicher Breite für den Durchtritt der Bahnen 13, 15 geschaffen ist.

Jeder Bahnwalze 23, 24 ist eine Taperolle 25, 26 zugeordnet. Diese sind oberhalb der zugeordneten Bahnwalze 23, 24 gelagert. Die Taperollen 25, 26 dienen zur Zuführung des Tapes 22 zur jeweiligen Ablaufbahn 13 und zum Anlegen des Tapes 22 an diese. Das beidseitig klebende Tape 22 ist in einem besonderen Umfangsbereich der Taperolle 25, 26 positioniert, der eine geringere Haftung des Tapes 22 aufweist, insbesondere im Bereich einer Silikonbeschichtung 27 der Taperolle 25, 26.

Eine Besonderheit ist die Anbringung eines Trennmessers 28 an der Taperolle 25, 26. Das Trennmesser 28 wirkt mit der jeweiligen Bahnwalze 23, 24 zusammen, auf der die Ablaufbahn 13 aufliegt. Der Trennschnitt wird durch das Trennmesser 28 auf der entsprechend ausgebildeten, nämlich gehärteten Oberfläche der Bahnwalze 23, 24 ausgeführt. Durch die Verbindung mit der Taperolle 25, 26 folgt der Trennschnitt in exaktem Abstand zu dem aufgelegen Tape 22. Zwischen den beiden Bahnwalzen 23, 24 befindet sich ein annähernd dreieckförmige Führungskörper 29, der die Bahnen 13, 15 jeweils im Bereich der Anlage an den Bahnwalzen 23, 24 führt.

Die Bahnwalzen 23, 24 und die Taperollen 25, 26 sind mit Achszapfen bzw. Antriebswellen in Tragwänden 30, 31 eines Traggestells drehbar gelagert (Fig. 9). Die Taperolle 25, 26 wird durch einen Motor 32 angetrieben, der über eine Welle 33 mit Kupplung 34 auf die Taperolle 25, 26 einwirkt.

Die relative, achsparallele Verstellung der Bahnwalzen 23, 24 zueinander wird durch ein Exzentergetriebe bewirkt. Bei dem gezeigten Beispiel ist lediglich die Bahnwalze 24 auf einer Exzenterwelle 35 gelagert, die versetzt zu einer Antriebswelle 36 verläuft. Die Exzenterwelle 35 ist durch ein gesondertes Getriebe drehbar, und zwar durch einen auf der Exzenterwelle 35 angebrachten Schwenkarm 37, der mit einem (Druckmittel-)Zylinder 38 bzw. mit dessen Kolbenstange verbunden ist. Durch Betätigen des Exzentergetriebes wird die Bahnwalze 24 quer bewegt unter Verringerung oder Vergrößerung des Abstands von der anderen Bahnwalze 23.

Zu der Splice-Einheit 19 gehören weiterhin Schneidorgane zum positionsgenauen Durchtrennen der jeweiligen Neubahn 15 vor Beginn des Wechselvorgangs. Es handelt sich dabei um jeweils ein quer zur Neubahn 15 bewegbares, rollen- bzw. scheibenförmiges Messer 39. Dieses ist an einer Halterung 40 auf der Tischplatte 20 angebracht. Das Messer 39 sitzt an einem Schlitten 41, der von Hand quer über die Neubahn 15 bzw. quer über die Tischplatte 20 bewegbar ist. Der Schlitten 41 ist zu diesem Zweck auf einer Führungsstange 42 verschiebbar gelagert. Das drehende Messer 39 arbeitet bei Durchführung des Trennschnitts mit einer Rechtkante bzw. Richtschiene 43 auf der Tischplatte 20, also unterhalb der Neubahn 15, zusammen. Die Richtschiene 43 gewährleistet zusammen mit dem Messer 39 einen exakten, präzisen Trennschnitt der Neubahn 15, insbesondere an markierter bzw. definierter Position.

Weiterhin gehört zur Splice-Einheit 19 ein in Förderrichtung auf die Bahnwalzen 23, 24 folgender Bahnspeicher 44. Dieser bildet mit Hilfe von ortsfesten Umlenkrollen 45 und mit diesen zusammenwirkenden weiteren Umlenkrollen 46 an einem Arm 47 mehrere Bahnschleifen, die durch Schwenkbewegung des Arms 47 vergrößert oder verkleinert werden können. Einem Drehlager 48 des Arms 47 ist ein Sensor 49 zugeordnet, der die exakte Winkelstellung des Drehlagers 48 und damit des Arms 47 erkennt. Aus der Stellung des Drehlagers 48 ergibt sich die Speicherlänge der Ablaufbahn 13. Der Sensor 49 steuert den Antrieb der Bobinen 14, 16 bzw. der Tragzapfen 10, 11.

Eine Besonderheit sind die ausgewählten Antriebe nach Maßgabe der Funktion und Wirtschaftlichkeit. Die Bobinen 14, 16 bzw. die Tragzapfen 10, 11 werden jeweils durch Drehstrommotoren 50, 51 angetrieben. Diese können kurzfristig auf die erforderliche Drehgeschwindigkeit hochgefahren werden, dienen aber auch als Motorbremse. Die Bahnwalzen 23, 24 sowie die Taperollen 25, 26 werden hingegen durch Schrittmotoren angetrieben, also einer einfacheren Ausführung eines Servomotors. Die Schrittmotoren gewährleisten jeweils exakte Bewegungsschritte.

Bei einem Bahn- bzw. Bobinenwechsel wird mit der beschriebenen Vorrichtung wie folgt vorgegangen: Rechtzeitig vor Beginn des Bahnwechsels wird die Neubahn 15 (manuell) vorbereitet. Hierzu wird ein von der Neubobine 16 abgezogenes Anfangsstück 52 der Neubahn 15 in eine exakte Position gebracht, die sich aus Fig. 5 ergibt. Die Neubahn 15 bzw. das Anfangsstück 52 erstreckt sich bis in den Bereich des geringsten Abstandes der Bahnwalzen 23, 24 voneinander und etwas darüber hinaus. Diese exakte Länge des Anfangsstücks 52 wird beim Bilden einer Anfangskante der Neubahn 15 mit Hilfe des Messers 39 geschaffen. Dabei wird der Trennschnitt an vorgegebener Position durchgeführt, nämlich unter Bezugnahme auf eine an der Bahn angebrachte Druckmarke oder eine gestalterische Bedruckung der Neubahn 15. Das mit dem Trennschnitt des Messers 39 geschaffenen Anfangsstück 52 wird durch eine mechanische Messeinrichtung bestimmt. Zu diesem Zweck wird eine Bahnschleife 53 gezogen zwischen den beiden Umlenkwalzen 17, 18, und zwar mit einer bewegbaren Zwischenwalze 54, die zwischen den Umlenkwalzen 17, 18 quer bewegt wird unter Mitnahme einer bestimmten Länge der Neubahn 15 (Fig. 3, rechts). Die Zwischenwalze 54 ist an einem Betätigungsarm 55 angebracht, der aus einer in Fig. 3 links gezeigten Ausgangsposition in die in Fig. 3 rechts gezeigte Arbeitsstellung bewegt wird. In der Ausgangsstellung ist der Zwischenwalze 54 ein Überwachungsorgan zugeordnet, nämlich ein Initiator 56. Dieser stellt sicher, dass der Bahnwechselvorgang erst nach Bildung der Bahnschleife 53 eingeleitet wird. In der Stellung gemäß Fig. 3, rechts kann nun (von Hand) der Trennschnitt mittels Messer 39 durchgeführt werden zur Schaffung einer exakten Vorderkante der Neubahn 15.

Der Betätigungsarm 55 mit Zwischenwalze 54 kehrt danach in die Ausgangsstellung zurück. Für die manuelle Einführung des Anfangsstücks 52 der Bahn in die Splice-Position (Fig. 5, Fig. 6) steht nun ein hinsichtlich der Länge exakt bemessenes Anfangsstück 52 der Neubahn 15 zur Verfügung.

Es wird sodann das Tape 22 auf die der Ablaufbahn 13 zugeordnete Taperolle 25 aufgelegt, und zwar im Bereich der Silikonbeschichtung 27 (Fig. 5). Bei unverändert weiter laufender Ablaufbahn 13 wird das Tape 22 auf die Ablaufbahn 13 übertragen (Fig. 6). Dazu ist es erforderlich, die Taperolle 25 während einer Teildrehung auf die Geschwindigkeit der Ablaufbahn 13 zu beschleunigen. Dies wird in der Weise erreicht, dass die Taperolle 25 zunächst in entgegengesetzter Richtung gedreht wird (Fig. 5) und sodann nach dieser "Ausholbewegung" bei Drehrichtungsumkehr auf die Geschwindigkeit der Neubahn 15 beschleunigt wird bis zur Übergabe des Tapes 22 (Fig. 6).

Unmittelbar nach Übergabe des Tapes 22 an die Ablaufbahn 13 wird die das Anfangsstück 52 der Neubahn 15 haltende Bahnwalze 24 durch Betätigen des Zylinders 38 verstellt auf einen geringen Abstand von der gegenüberliegenden Bahnwalze 23 (Fig. 6). Des Weiteren wird die Bahnwalze 24 ebenfalls drehend angetrieben. Wenn das Tape 22 in den Bereich des geringsten Abstandes zwischen den beiden Bahnwalzen 23, 24 gelangt, erfolgt eine klebende Verbindung mit dem Anfangsstück 52. Die nachfolgende Neubahn 15 wird nun durch die Ablaufbahn mitgezogen. Zugleich ist infolge fortgesetzter Drehbewegung der Taperolle 25 das zu dieser gehörende Trennmesser 28 wirksam geworden und hat die Ablaufbahn 13 an der Oberseite der Bahnwalze 23 durchtrennt (Fig. 7, Fig. 8) unter Bildung des Reststücks 21. Die (neue) Ablaufbahn 13 wird mit unveränderter Geschwindigkeit gefördert, wobei ein genau definierter Zuschnitt im Bereich der Tapeverbindung später ausgesondert wird.

Gewisse Schwankungen bei der Fördergeschwindigkeit der Ablaufbahn 13 werden durch den Bahnspeicher 44 ausgeglichen, wobei Abweichungen von einer Mittelstellung über den Sensor 49 erfasst und als Steuersignal dem Drehstrommotor 50, 51 des einen oder anderen Tragzapfens 10, 11 zugeleitet werden mit der Folge einer Verzögerung oder Erhöhung der Drehgeschwindigkeit.

### Bezugszeichenliste:

- 10: Tragzapfen
- 11: Tragzapfen
- 12: Kern
- 13: Ablaufbahn
- 14: Ablaufbobine
- 15: Neubahn
- 16: Neubobine
- 17: Umlenkwalze
- 18: Umlenkwalze
- 19: Splice-Einheit
- 20: Tischplatte
- 21: Reststück
- 22: Tape
- 23: Bahnwalze
- 24: Bahnwalze
- 25: Taperolle
- 26: Taperolle
- 27: Silikonbeschichtung
- 28: Trennmesser
- 29: Führungskörper
- 30: Tragwand
- 31: Tragwand
- 32: Motor
- 33: Welle
- 34: Kupplung
- 35: Exzenterwelle
- 36: Antriebswelle
- 37: Schwenkarm
- 38: Zylinder
- 39: Messer
- 40: Halterung
- 41: Schlitten
- 42: Führungsstange
- 43: Richtschiene
- 44: Bahnspeicher
- 45: Umlenkrolle
- 46: Umlenkrolle
- 47: Arm
- 48: Drehlager
- 49: Sensor
- 50: Drehstrommotor
- 51: Drehstrommotor
- 52: Anfangsstück
- 53: Bahnschleife
- 54: Zwischenwalze
- 55: Betätigungsarm
- 56: Initiator

## Patentansprüche

1. Verfahren zum (halbautomatischen) Verbinden von Materialbahnen aus Verpackungsmaterial, nämlich einer ablaufenden Bahn - Ablaufbahn (13) - mit einer neuen Bahn - Neubahn (15) - mittels Tape (22,) **gekennzeichnet durch** folgende Merkmale:
a) die Ablaufbahn (13) wird bei Einleitung des Verbindungsvorgangs während der fortlaufenden Bewegung mit einem beidseitig klebenden Tape (22) versehen,
b) ein vorbereitetes Ende - Anfangsstück (52) - der Neubahn (15) wird in einem Abstand von der Ablaufbahn (13) bereitgehalten,
c) zur Verbindung mit der Ablaufbahn (13) wird das Anfangsstück (52) der Neubahn (15) an die Ablaufbahn (13) gedrückt und von dieser mitgeführt, wenn das mit der Ablaufbahn (13) geförderte Tape (22) dem Anfangsstück (52) der Neubahn (15) gegenüberliegt,
d) unmittelbar nach Verbindung von Ablaufbahn (13) und Neubahn (15) wird die Ablaufbahn (13) in einem dem Tape (22) folgenden Bereich durchtrennt.

2. Verfahren nach Anspruch 1, **dadurch gekennzeichnet, dass** das Tape (22) (annähernd) auf die Fördergeschwindigkeit der Ablaufbahn (13) beschleunigt und dann an die Ablaufbahn (13) angelegt wird.

3. Verfahren nach Anspruch 1 oder 2, **dadurch gekennzeichnet, dass** insbesondere durch Bildung einer Bahnschleife (53) ein hinsichtlich der Länge exakt bemessenes Anfangsstück (52) der Neubahn (15) vorbereitet und in exakter Relativstellung zur Ablaufbahn (13) positioniert wird.

4. Vorrichtung zum (halbautomatischen) Verbinden von Materialbahnen aus Verpackungsmaterial, nämlich einer ablaufenden Bahn - Ablaufbahn (13) - mit einer neuen Bahn - Neubahn (15) - mit einem Tape (22) im Bereich einer Splice-Einheit (19), wobei die Ablaufbahn (13) von einer auf einem Tragzapfen (10) positionierten Ablaufbobine (14) und die Neubahn (15) von einer auf einem zweiten Tragzapfen (11) positionierten Neubobine (16) abziehbar und der Splice-Einheit (19) zuführbar sind, **gekennzeichnet durch** folgende Merkmale:
a) die Ablaufbahn (13) und die Neubahn (15) sind **durch** zugeordnete Bahnwalzen (23), (24) umlenkbar,
b) das doppelseitig klebende Tape (22) ist der Ablaufbahn (13) bei Einleitung des Wechselvorgangs **durch** einen Tapeförderer - Taperolle (25, 26) - zuführbar und auf der der Neubahn (15) zugekehrten Seite an die Ablaufbahn (13) andrückbar,
c) Ablaufbahn (13) und Neubahn (15) sind gegeneinander drückbar, insbesondere durch Querverschieben mindestens einer Bahnwalze (24), wenn das Tape (22) durch die Ablaufbahn (13) in eine Gegenüberstellung zur Neubahn (15) gefördert ist,
d) die Ablaufbahn (13) ist an einer dem Tape (22) folgenden Position **durch** ein Trennmesser (28) durchtrennbar.

5. Vorrichtung nach Anspruch 4, **dadurch gekennzeichnet, dass** die Bahnwalzen (23, 24) durch Servomotoren oder durch Schrittmotoren antreibbar sind.

6. Vorrichtung nach Anspruch 4 oder 5, **dadurch gekennzeichnet, dass** die vorzugsweise durch Schrittmotor angetriebene Taperolle (25, 26) zur Übergabe des Tapes (22) an die Ablaufbahn (13) zunächst in entgegengesetzter Richtung bewegbar und sodann bis zur Übergabe des Tapes (22) an die Ablaufbahn (13) im Bereich der Bahnwalze (23) (annähernd) auf die Fördergeschwindigkeit der Ablaufbahn (13) beschleunigbar ist.

7. Vorrichtung nach Anspruch 6 oder einem der weiteren Ansprüche, **dadurch gekennzeichnet, dass** das Trennmesser (28) an der Taperolle (25, 26) angebracht ist - mit Umfangsabstand von dem Tape (22) - und zum Durchtrennen der Ablaufbahn (13) mit der jeweils zugeordneten Bahnwalze (23, 24) zusammenwirkt.

8. Vorrichtung nach Anspruch 4 oder einem der weiteren Ansprüche, **dadurch gekennzeichnet, dass** im Bereich der Splice-Einheit (19) jeweils eine Bahnwalze (23, 24) mit zugeordneter, oberhalb der Bahnwalze (23, 24) angeordneter Taperolle (25, 26) nebeneinander positioniert und die Materialbahnen der Splice-Einheit (19) in horizontaler Ebene von einander entgegengesetzten Seiten zuführbar sowie durch die Bahnwalzen (23, 24) um 90° in eine Abwärtsrichtung umlenkbar sind.

9. Vorrichtung nach Anspruch 4 oder einem der weiteren Ansprüche, **dadurch gekennzeichnet, dass** beidseitig der Splice-Einheit (19) jeweils eine Trennvorrichtung für die Materialbahnen angebracht ist, insbesondere ein (von Hand) quer zur Materialbahn hin- und herbewegbares, scheibenförmiges (Dreh-)Messer (39) in Verbindung mit einer Richtschiene (43) zum Herstellen eines exakten Trennschnitts an der jeweiligen Neubahn (15).

10. Vorrichtung nach Anspruch 4 oder einem der weiteren Ansprüche, **dadurch gekennzeichnet, dass** ein hinsichtlich der Länge exakt bemessenes Anfangsstück (52) der Neubahn (15) durch eine mittels bewegbarer Zwischenwalze (54) gebildeter Bahnschleife (23) bestimmbar ist in Verbindung mit dem durch das Messer (39) erzeugten Trennschnitt, wobei das Anfangsstück (52) so bemessen ist, dass die Neubahn (15) sich bis in den Bereich des geringsten Abstandes zwischen den beiden Bahnwalzen (23, 24) erstreckt.

11. Vorrichtung nach Anspruch 4 oder einem der weiteren Ansprüche, **dadurch gekennzeichnet, dass** mindestens eine Bahnwalze (24) queraxial bewegbar ist durch ein Exzentergetriebe, insbesondere mit einer an einer Achse bzw. Antriebswelle (36) der Bahnwalze (24) angebrachten Exzenterwelle (35), die drehbar ist, vorzugsweise durch einen Zylinder (38) in Verbindung mit einem Schwenkarm (37).

12. Vorrichtung nach Anspruch 4 oder einem der weiteren Ansprüche, **dadurch gekennzeichnet, dass** die Tragzapfen (10, 11) zur Aufnahme der Bobinen (14, 16) durch Drehstrommotoren (50, 51) antreibbar sind.

13. Vorrichtung nach Anspruch 12 oder einem der weiteren Ansprüche, **dadurch gekennzeichnet, dass** im Anschluss an die Splice-Einheit (19) ein Bahnspeicher (44) gebildet ist, insbesondere durch einen schwenkbaren Arm (47) mit Umlenkrollen (46) zur Bildung von Bahnschleifen, wobei die Stellung des Arms (47) abtastbar ist, vorzugsweise durch ein einem Drehlager (48) des Arms (47) zugeordneten Sensor (49), der ein Steuersignal für den Antrieb der Tragzapfen (10, 11) erzeugt.

## Claims

1. Method of (semi-automatically) connecting material webs made of packaging material, namely a run-off web (13) to a new web (15) by means of tape (22), **characterized by** the following features:
a) when the connecting operation is initiated, the run-off web (13) is provided, during continuous movement, with a double-sided adhesive tape (22),
b) a prepared end - initial part (52) - of the new web (15) is held ready at a distance from the run-off web (13),
c) for connection to the run-off web (13), the initial part (52) of the new web (15) is pressed onto the run-off web (13), and is carried along by the latter when the tape (22) conveyed by the run-off web (13) is located opposite the initial part (52) of the new web (15),
d) immediately following connection of the run-off web (13) and new web (15), the run-off web (13) is severed in a region which follows the tape (22).

2. Method according to Claim 1, **characterized in that** the tape (22) is accelerated (more or less) to the conveying speed of the run-off web (13) and is then positioned on the run-off web (13).

3. Method according to Claim 1 or 2, **characterized in that**, in particular by virtue of a web loop (53) being formed, an initial part (52) of precise length of the new web (15) is prepared and placed in a precise position relative to the run-off web (13).

4. Apparatus for (semi-automatically) connecting material webs made of packaging material, namely a run-off web (13) to a new web (15) by means of a tape (22) in the region of a splicing unit (19), it being possible for the run-off web (13) to be drawn off from a run-off reel (14), which is positioned on a carrying spindle (10), and for the new web (15) to be drawn off from a new reel (16), which is positioned on a second carrying spindle (11), and to be fed to the splicing unit (19), **characterized by** the following features:
a) the run-off web (13) and the new web (15) can be deflected by associated web rollers (23), (24),
b) when the changeover operation is initiated, the double-sided adhesive tape (22) can be fed to the run-off web (13) by a tape conveyer - tape roller (25, 26) - and can be pressed onto the run-off web (13) on the side which is directed towards the new web (15),
c) the run-off web (13) and new web (15) can be pressed against one another, in particular by transverse displacement of at least one web roller (24), when the tape (22) is conveyed by the run-off web (13) into a position opposite the new web (15),
d) the run-off web (13) can be severed by a severing cutter (28) at a position which follows the tape (22).

5. Apparatus according to Claim 4, **characterized in that** the web rollers (23, 24) can be driven by servomotors or by stepping motors.

6. Apparatus according to Claim 4 or 5, **characterized in that**, for transferring the tape (22) to the run-off web (13), the tape roller (25, 26), which is driven preferably by stepping motors, in the first instance can be moved in the opposite direction and then, until the tape (22) is transferred to the run-off web (13), in the region of the web roller (23), can be accelerated (more or less) to the conveying speed of the run-off web (13).

7. Apparatus according to Claim 6 or one of the further claims, **characterized in that** the severing cutter (28) is fitted on the tape roller (25, 26) - at a circumferential spacing from the tape (22) - and interacts with the respectively associated web roller (23, 24) in order to sever the run-off web (13).

8. Apparatus according to Claim 4 or one of the further claims, **characterized in that**, in the region of the splicing unit (19), respective web rollers (23, 24) with associated tape rollers (25, 26), which are arranged above the web rollers (23, 24), are positioned one beside the other, and the material webs can be fed to the splicing unit (19) in a horizontal plane, from mutually opposite sides, and can be deflected downwards through 90° by the web rollers (23, 24).

9. Apparatus according to Claim 4 or one of the further claims, **characterized in that** provided on either side of the splicing unit (19) is a respective severing means for the material webs, in particular a disc-like (rotary) blade (39), which can be moved back and forth (by hand) transversely to the material web, in conjunction with an aligning rail (43) for producing a precise severing cut on the respective new web (15).

10. Apparatus according to Claim 4 or one of the further claims, **characterized in that** an initial part (52) of precise length of the new web (15) can be determined by a web loop (23), which is formed by means of a moveable intermediate roller (54), in conjunction with the severing cut produced by the blade (39), the initial part (52) being dimensioned such that the new web (15) extends into the region of the smallest spacing between the two web rollers (23, 24).

11. Apparatus according to Claim 4 or one of the further claims, **characterized in that** at least one web roller (24) can be moved in axis-perpendicular fashion by an eccentric gear mechanism, in particular by an eccentric shaft (35) which is fitted on a spindle or drive shaft (36) of the web roller (24) and can be rotated, preferably by a cylinder (38) in conjunction with a pivoting arm (37).

12. Apparatus according to Claim 4 or one of the further claims, **characterized in that** the carrying spindles (10, 11) for accommodating the reels (14, 16) can be driven by three-phase alternating-current motors (50, 51).

13. Apparatus according to Claim 12 or one of the further claims, **characterized in that** the splicing unit (19) is followed by a web store (44), in particular by a pivotable arm (47) with deflecting rollers (46) for forming web loops, it being possible for the position of the arm (47) to be sensed, preferably by a sensor (49) which is assigned to a rotary bearing (48) of the arm (47) and generates a control signal for driving the carrying spindles (10, 11).

## Revendications

1. Procédé pour relier (de manière semi-automatique) des bandes de matériau d'emballage, à savoir une bande se terminant - bande de sortie (13) - à une nouvelle bande - nouvelle bande (15) - au moyen d'un ruban adhésif (22), **caractérisé par** les caractéristiques suivantes :
a) la bande de sortie (13) est pourvue, au début de l'opération d'assemblage, pendant la poursuite du déplacement, d'un ruban adhésif (22) double face,
b) une extrémité préparée-nouveau bout (52)- de la nouvelle bande (15) est maintenue à distance de la bande de sortie (13),
c) pour l'assemblage avec la bande de sortie (13), le nouveau bout (52) de la nouvelle bande (15) est pressé contre la bande de sortie (13) et est entraîné avec elle, lorsque le ruban adhésif (22) transporté avec la bande de sortie (13) est en face du nouveau bout (52) de la nouvelle bande (15),
d) immédiatement après l'assemblage de la bande de sortie (13) et de la nouvelle bande (15), la bande de sortie (13) est sectionnée dans une région située après le ruban adhésif (22).

2. Procédé selon la revendication 1, **caractérisé en ce que** le ruban adhésif (22) est accéléré (approximativement) à la vitesse de transport de la bande de sortie (13) et est ensuite appliqué sur la bande de sortie (13).

3. Procédé selon la revendication 1 ou 2, **caractérisé en ce que**, en particulier par formation d'une boucle de bande (53), un nouveau bout (52) de dimension en longueur exacte de la nouvelle bande (15) est préparé et est positionné dans une position relative exacte par rapport à la bande de sortie (13).

4. Dispositif pour relier (de manière semi-automatique) des bandes de matériau d'emballage, à savoir une bande se terminant - bande de sortie (13) - à une nouvelle bande - nouvelle bande (15) - dans la région d'une unité d'épissurage (19) à l'aide d'un ruban adhésif (22), la bande de sortie (13) pouvant être tirée d'une bobine de sortie (14) positionnée sur un mandrin porteur (10) et la nouvelle bande (15) pouvant être tirée d'une nouvelle bobine (16) positionnée sur un deuxième mandrin porteur (11), et les deux bandes pouvant être acheminées à l'unité d'épissurage (19), **caractérisé par** les caractéristiques suivantes :
a) la bande de sortie (13) et la nouvelle bande (15) peuvent être déviées par des rouleaux de bande associés (23, 24),
b) le ruban adhésif double face (22) peut être acheminé à la bande de sortie (13) au début de l'opération de changement, par un transporteur de ruban - rouleau de ruban (25, 26) - et peut être pressé sur le côté de la bande de sortie (13) tourné vers la nouvelle bande (15),
c) la bande de sortie (13) et la nouvelle bande (15) peuvent être pressées l'une contre l'autre, notamment par déplacement transversal d'au moins un rouleau de bande (24), lorsque le ruban adhésif (22) est transporté par la bande de sortie (13) dans une position en regard de la nouvelle bande (15),
d) la bande de sortie (13) peut être sectionnée dans une position située après le ruban adhésif (22) par une lame de coupe (28).

5. Dispositif selon la revendication 4, **caractérisé en ce que** les rouleaux de bande (23, 24) peuvent être entraînés par des servomoteurs ou par des moteurs pas à pas.

6. Dispositif selon la revendication 4 ou 5, **caractérisé en ce que** le rouleau de ruban (25, 26) entraîné de préférence par le moteur pas à pas pour le transfert du ruban adhésif (22) à la bande de sortie (13) peut d'abord être déplacé dans la direction opposée, puis jusqu'au transfert du ruban adhésif (22) sur la bande de sortie (13), peut être accéléré dans la région du rouleau de bande (23) (approximativement) à la vitesse de transport de la bande de sortie (13).

7. Dispositif selon la revendication 6 ou l'une quelconque des autres revendications, **caractérisé en ce que** la lame de coupe (28) est montée sur le rouleau de ruban (25, 26) - à distance périphérique du ruban adhésif (22) - et coopère avec le rouleau de bande associé respectif (23, 24) pour sectionner la bande de sortie (13).

8. Dispositif selon la revendication 4 ou l'une quelconque des autres revendications, **caractérisé en ce que** dans la région de l'unité d'épissurage (19), on positionne à chaque fois l'un à côté de l'autre, un rouleau de bande (23, 24) avec un rouleau de ruban (25, 26) associé, disposé au-dessus du rouleau de bande (23, 24), et les bandes de matériaux peuvent être acheminées à l'unité d'épissurage (19) dans le plan horizontal depuis des côtés opposés, et peuvent être déviées par les rouleaux de bande (23, 24) de 90° dans une direction verticale.

9. Dispositif selon la revendication 4 ou selon l'une quelconque des autres revendications, **caractérisé en ce que** de part et d'autre de l'unité d'épissurage (19), on monte à chaque fois un dispositif de sectionnement pour les bandes de matériaux, notamment une lame (rotative) (39) en forme de disque pouvant être déplacée (manuellement) d'avant en arrière transversalement à la bande de matériau, en association avec un rail d'orientation (43) pour produire une coupe de sectionnement exacte au niveau de la nouvelle bande respective (15).

10. Dispositif selon la revendication 4 ou selon l'une quelconque des autres revendications, **caractérisé en ce qu'**un nouveau bout (52) de dimension en longueur exacte de la nouvelle bande (15) peut être défini par une boucle de bande (23) formée au moyen d'un rouleau intermédiaire mobile (54), en liaison avec la coupe de sectionnement produite avec la lame (39), le nouveau bout (52) étant dimensionné de telle sorte que la nouvelle bande (15) s'étende jusque dans la région de la distance la plus faible entre les deux rouleaux de bande (23, 24).

11. Dispositif selon la revendication 4 ou selon l'une quelconque des autres revendications, **caractérisé en ce qu'**au moins un rouleau de bande (24) peut être déplacé transversalement axialement par un mécanisme d'excentrique, notamment avec un arbre d'excentrique (35) rotatif monté sur un axe ou un arbre d'entraînement (36) du rouleau de bande (24), de préférence par un cylindre (38) en liaison avec un bras pivotant (37).

12. Dispositif selon la revendication 4 ou selon l'une quelconque des autres revendications, **caractérisé en ce que** les mandrins porteurs (10, 11) pour recevoir les bobines (14, 16) peuvent être entraînés par des moteurs triphasés (50, 51).

13. Dispositif selon la revendication 12 ou selon l'une quelconque des autres revendications, **caractérisé en ce qu'**un dispositif de stockage de bande (44) est formé après l'unité d'épissurage (19), notamment par un bras pivotant (17) avec des poulies de renvoi (46) pour former des boucles de bande, la position du bras (47) pouvant être détectée, de préférence par un capteur (49) associé à un palier pivotant (48) du bras (47), lequel capteur produit un signal de commande pour l'entraînement des mandrins porteurs (10, 11).
